# EUROPÄISCHE PATENTSCHRIFT

(11) **EP 0 496 043 B1**
(45) Veröffentlichungstag und Bekanntmachung des Hinweises auf die Patenterteilung: **25.01.1995**
(21) Anmeldenummer: 91118262.4
(22) Anmeldetag: 25.10.1991
(51) Int. Cl.: F24B 1/02, F24B 5/02, F23N 3/00

(54) **Mit festen Brennstoffen betriebener Heizofen**
Heating stove for solid fuels
Pôele de chauffage pour combustibles solides

(30) Priorität: 21.01.1991 DE 4101631
(43) Veröffentlichungstag der Anmeldung: 29.07.1992
(73) Patentinhaber: OLSBERGER HÜTTE HERMANN EVERKEN GmbH & CO., 59939 Olsberg (DE)
(72) Erfinder: Schmidt, Reinhard, W-5787 Olsberg 12 (DE); Frese, Johannes, W-5789 Medebach 8 (DE); Imöhl, Siegfried, W-5789 Medebach 8 (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 297 086
- DE-C- 102 406
- GB-A- 909 978

## Beschreibung

Die Erfindung betrifft einen mit festen Brennstoffen wie Holz betriebenen Heizofen, insbesondere Kaminofen, nach dem Oberbegriff des Patentanspruchs 1.

Bei einem bekannten Heizofen dieser Art (EP-A-0 297 086) wirkt ein nach unten beweglicher Boden über einen Ansatz auf den einen Arm eines Waagebalkens, um über den anderen Arm desselben sowie einen Ansatz, eine drehbar gelagerte Stange und einen weiteren Ansatz eine einem Luftzufuhrkanal zugeordnete Klappe bei Unterschreiten eines bestimmten Brennstoffgewichts in ihre Schließstellung zu verschwenken. Die Klappe kann bei diesem Heizofen lediglich zwei Stellungen einnehmen, nämlich neben der genannten Schließstellung eine Offenstellung, in der der Kanal vollständig geöffnet ist. Das Bewegen der Klappe in die Offenstellung erfolgt durch Öffnen der Brennraumtüre mittels eines Hebelsystems.

Der bekannte Heizofen hat den Nachteil, daß keine kontinuierliche Regelung des Durchtrittsquerschnitts des Luftzufuhrkanals in Abhängigkeit von dem Brennstoffgewicht möglich ist. Der Luftzufuhrkanal ist während des gesamten Brennvorganges vollständig geöffnet und wird erst am Ende des Brennvorganges, wenn der verbleibende Brennstoff ein bestimmtes Mindestgewicht unterschreitet, vollständig geschlossen. Die Luftzufuhr ist bei diesem Heizofen daher immer maximal, so daß zum einen die Verbrennung sehr schnell erfolgt und zum anderen keine optimale und umweltschonende Verbrennung, insbesondere auch bei Schwachlastbetrieb möglich ist. Ein weiterer Nachteil des bekannten Heizofens besteht darin, daß der Mechanismus zur Steuerung der Durchtrittsöffnung des Luftzufuhrkanals mechanisch aufwendig ist, der Wartung bedarf und einen erheblichen Platzbedarf hat. Schließlich weist dieser bekannte Heizofen den Nachteil auf, daß die Verbrennungsrückstände auf dem Boden verbleiben und daher die Steuerung der Luftklappe beeinflussen. Die Steuerung ist damit abhängig von der je nach Brennstoff unterschiedlichen Rückstandsmenge, so daß je nach Einstellung die Gefahr besteht, daß der Ofen gar nicht schließt oder aber zu früh. Im ersten Fall kühlt der Ofen inzwischen aus, während im zweiten Fall die Gefahr von Rauchgasexplosionen besteht.

Es ist auch schon ein Heizofen mit einer selbsttätigen Abzugsregelung bekannt (DE-PS 102406), bei dem durch einen nach unten verschwenkbaren Rost über einen Hebelmechanismus und eine Wiegevorrichtung ein Schieber im Abzugskanal bewegt wird. Wegen der mechanischen Aufwendigkeit und dem hohen Platzbedarf weist dieser Heizofen den Nachteil auf, daß beim Verschwenken des Rostes nach unten ein Teil des Brennstoffes in den Ascheaufnahmeraum abrutschen kann. Dies führt nicht nur zu einem unnötig hohen Brennstoffbedarf, sondern birgt auch die Gefahr in sich, daß beim Heben des Rostes mit nachlassendem Brennstoffgewicht unverbrannte Brennstoffteile zwischen Rost und Ofenwand eingeklemmt werden und dadurch ein vollständiges Anheben des Rostes und damit ein völliges Schließen des Schiebers im Abzugskanal verhindern.

Der Erfindung liegt die Aufgabe zugrunde, einen Heizofen der eingangs genannten Gattung derart weiterzubilden, daß eine kontinuierliche und sichere Regelung der Luftzufuhr möglich ist, wobei der Mechanismus möglichst wenig Platz beanspruchen und mechanisch unaufwendig sein soll.

Zur Lösung dieser Aufgabe sind die Merkmale des Patentanspruches 1 vorgesehen.

Aufgrund dieser Ausbildung bewegt sich die Verschlußanordnung bzw. bewegen sich die Verschlußanordnungen synchron mit dem den Rost enthaltenden Boden, wodurch eine kontinuierliche Regelung der Luftzufuhr durch die Luftzufuhröffnung bzw. Luftzufuhröffnungen ermöglicht und dadurch die Verbrennung während des gesamten Brennvorganges optimiert wird. Zu Beginn des Brennvorganges, d.h. bei vollständig mit Brennstoff beladenem Rost ist die Luftzufuhröffnung vollständig geöffnet, so daß eine maximale Luftmenge zugeführt wird, während nach Beendigung des Brennvorganges die Luftzufuhröffnung vollständig geschlossen wird, so daß kein Auskühlen des Heizofens aufgrund von Zugluft erfolgen kann. Bei dieser Ausgestaltung kann auch auf eine platzbeanspruchende und mechanisch aufwendige Wiegevorrichtung verzichtet werden.

Vorteilhafte Weiterbildungen der Erfindung sind durch die Unteransprüche gekennzeichnet.

Nach einer bevorzugten Ausführungsform ist die Abhängigkeit der Drosselung der Luftzufuhr von dem Abbrand gemäß Anspruch 2 nicht-linear.

Besonders vorteilhaft ist es, wenn die Verschlußanordnung nach einer bestimmten Abbrandmenge vollständig schließt, weil somit eine optimale Steuerung der Luftzufuhr gewährleistet ist.

Allerdings ist es in diesem Falle zweckmäßig, wenn gemäß Anspruch 4 zusätzliche dauernd offene Luftzufuhren vorgesehen sind, die gemäß Anspruch 5 zweckmäßigerweise oberhalb des Bodens beispielsweise am oberen Rande der Feuerraumtür oder in der Rückwand des Verbrennungsraumes vorgesehen ist.

Weiter sollen von Hand steuerbare Zusatzluftzufuhröffnungen vorgesehen sein, um beispielsweise während des Anheizens oder bei bestimmten Brennstoffen eine konstante Zusatzluftmenge zur Verfügung stellen zu können.

Eine baulich besonders einfache und sehr betriebssichere praktische Ausführungsform ist durch Anspruch 7 gekennzeichnet.

Vorteilhafte Weiterbildungen dieses praktischen Ausführungsbeispiels sind durch die Ansprüche 8 bis 12 gekennzeichnet.

Die Erfindung wird im folgenden beispielsweise anhand der Zeichnung beschrieben; in dieser zeigt:
- Fig. 1: eine teilweise geschnittene Seitenansicht eines erfindungsgemäßen Kaminofens und
- Fig. 2: eine rein schematische und stark verkleinerte Schnittansicht nach Linie II-II in Fig. 1 bei herausgenommenem Boden mit den daran befestigten Bauelementen.

Nach Fig. 1 und 2 besitzt ein aus Chrom-Nickel-Stahlblech bestehendes Ofengehäuse 23 einen im wesentlichen trapezförmigen Horizontal-Querschnitt auf und ist im oberen Bereich mit einer rechteckigen Frontöffnung 33 versehen. Das Gehäuse 23 ist seitlich und hinten durch Steinwollmatten 35, die nur in Fig. 1 dargestellt sind, wärmeisoliert.

Das Ofengehäuse 23 umschließt einen Verbrennungsraum 13, der oben in eine Rauchabzugsöffnung 11 mündet, an die eine Abzugshaube 12 anschließt, die oben, hinten oder seitlich einen Anschlußstutzen 36 für ein Ofenrohr aufweist.

Die Frontöffnung 33 ist durch eine Feuerraumtür 37 verschlossen, welche um ein Scharnier 38 mit vertikaler Achse schwenkbar ist, um die Frontöffnung 33 wahlweise zu verschließen oder zum Einfüllen von Brennstoff 21 zu öffnen. Die Vorderfläche der Feuerraumtür 37 ist als feuerfeste Glasscheibe 39 ausgebildet.

Im oberen Rahmenschenkel 40 der Feuerraumtür 37 befinden sich unmittelbar hinter dem oberen Rand der Glasscheibe 39 Lufteintrittsschlitze 41. Zwischen dem oberen Bereich der Glasscheibe 39 und einem in einem Abstand dahinter angeordneten Haltewinkel 42 befindet sich ein einen erhöhten Strömungswiderstand aufweisendes Luftberuhigungsmittel 43, welches dazu dient, die in Pfeilrichtung einströmende Außenluft zu beruhigen und als laminare Strömung in Richtung der gestrichelten Linie an der Rückseite der Glasscheibe 39 entlangstreichen zu lassen.

Diese Luft dient auch mit zur Unterhaltung der Verbrennung.

In der Rückwand 44 des Ofengehäuses 23 ist in der unteren Hälfte der Höhe des Verbrennungsraums 13 ein senkrecht zur Ebene der Fig. 1 verlaufender Luftzufuhrkanal 14 vorgesehen, der an seiner den Verbrennungsraum 13 zugewandten Seite durch ein Luftberuhigungsmittel z.B. durch ein Drahtgeflecht 70 verschlossen ist und dazu dient, von außen Luft in den Verbrennungsraum 13 gleichmäßig zu verteilen.

Unterhalb der Frontöffnung 33 befindet sich der Boden 17 des Verbrennungsraums 13, welcher über eine zum unteren Rand der Frontöffnung schräg ansteigende Rampe 45 an die Vorderwand 46 des Ofengehäuses 23 anschließt.

Um seinen mittleren Bereich weist der Boden 17 eine quadratische oder runde Öffnung 47 auf, die durch einen herausnehmbaren oder herausklappbaren Rost 18 verschlossen ist, welcher auf Haltevorsprüngen 48 des Bodens 17 aufliegt.
In allen vier Ecken des trapezförmigen Querschnittes liegt der durch die Rampe 45, seitlich und hinten vorgesehene Rahmenteile 49 sowie den Rost 18 gebildete Boden 17 auf Tragstangen 50 auf, welche in Fig. 2 in Draufsicht gezeigt sind und von denen in Fig. 1 nur die hintere linke Stange 50 wiedergegeben ist.

Die vertikalen Stangen 50 sind z.B. durch Bohrungen 52 im oberen Anschlagblech 25 und 53 im unteren Anschlagblech 51 geführt. Bei der in Fig. 1 dargestellten Ausführungsvariante wirken die Stangen 50 über einen Querstift 54 auf Schrauben- oder Tellerfedern. Bei anderen nicht dargestellten Ausführungen wirken die Stangen 50 über ihr unteres Stirnende z.B. auf Blattfedern oder auf ein von Gegengewichten beaufschlagtes Hebelsystem. Die vorgenannten Feder-, Gewichts- oder auch anderen Kräfte gestatten ein dem Brennstoffgewicht entsprechendes Absenken des Bodens 17 mit dem Zwischenstück 57 und der Verschlußklappe 20. Es sollen hier nicht alle möglichen Varianten im einzelnen erläutert werden; daher wird nachfolgend nur die in Fig. 1 dargestellte Lösung, bei welcher die Tragstangen 50 auf Schrauben-Druckfedern 24 wirken, ausführlich beschrieben.

Zwischen dem unteren horizontalen Abstützblech 51 und einem unterhalb des oberen Anschlagblechs 25 innerhalb der Stange 50 vorgesehenen Querstift 54 erstreckt sich eine unter Vorspannung stehende Schraubendruckfeder 24, welche die zugeordnete Stange 50 in eine obere Endposition verschiebt, in welcher der Querstift 54, der beidseits aus der Stange 50 vorsteht, von unten an dem Anschlagblech 25 anliegt.

Die deutlich über dem Anschlagblech 25 angeordneten oberen Stirnflächen 55 der vier Tragstangen 50 bilden zusammen eine ebene Auflagefläche für den vertikal verschiebbar im Ofengehäuse 23 angeordneten Boden 17.

Unten am Boden 17 ist rund um die Öffnung 47 für den Rost 18 ein zylindrischer Blechmantel 28 dicht angebracht, welcher in seinem unteren Bereich in einen dort dicht angeordneten Schlauch 29 entsprechenden Durchmessers übergeht, der seinerseits um einen ebenfalls einen entsprechenden Durchmesser aufweisenden zylindrischen Flansch 56 dicht herumgelegt ist.

Vom unteren Ende des zylindrischen Blechmantels 28 erstreckt sich über zwei diametral gegenüberliegende Zwischenglieder 57 eine Querschiene 58 parallel zu einer Bodenplatte 27, die einen dem zylindrischen Flansch 56 entsprechenden Durchmesser aufweist und zentral eine Luftzufuhröffnung 15 sowie exzentrisch eine Zusatzluftzufuhröffnung 16 aufweist.

Die Bodenplatte liegt über einen elastischen Dichtring 59 auf einem auch in Fig. 2 dargestellten rund um eine zentrale rechteckige Öffnung 60 am Boden des Ofengehäuses 23 herumlaufenden horizontalen Abstützblech 34 auf.

An der Querschiene 58 ist zentral über einen Bolzen 61 mit zwei gegeneinander gekonterten Muttern 62 eine horizontale kreisförmige Verschlußklappe 20 befestigt, die in der dargestellten Position, d.h. beim Anliegen der Querstifte 54 von unten an den Anschlagblechen 25, die Luftzufuhröffnung 15 verschließt.

Die Zusatzluftzufuhröffnung 16 ist von unten durch eine um eine Horizontalachse 63 verschwenkbare Klappe 31 oder einen Schieber verschlossen, die über ein Gestänge 32 mittels einer Handhabe 64 von der Frontöffnung 33 her durch die Bedienungsperson betätigbar sind.

Innerhalb des zylindrischen Blechmantels 28 ist ein dazu konzentrischer Aschekasten 26 angeordnet, dessen Durchmesser geringfügig kleiner als der der kreisförmigen Öffnung 47 für die Anordnung des Rostes 18 ist. Auf diese Weise ist gewährleistet, daß der Aschekasten 26 einerseits bei herausgenommenem oder hochgeklappten Rost 18 durch die Öffnung 47 nach oben herausgenommen bzw. durch diese Öffnung 47 eingestellt werden kann und die durch den Rost 18 fallende Asche in den Ascheaufnahmeraum 19 des Aschekastens 26 fallen kann.

Der geschlossene Boden 65 des Aschekastens 26 erstreckt sich oberhalb des Querträgers 58, während seine Seitenwände sich bei 66 noch bis zur Bodenplatte 27 erstrecken, auf der sie aufliegen, um so den Aschekasten 26 auf der Bodenplatte 27 abzustützen. Im Bereich des Querträgers 58 weisen die sich unter den Boden 65 hinauserstreckenden Bereiche 66 der Seitenwände des Aschekastens 26 entsprechende Ausschnitte auf, welche auch den im folgenden beschriebenen Bewegungsspielraum des Querträgers 58 gewährleisten müssen.

Die Rostöffnung 47, der Aschekasten 26 und das kreiszylindrische Abdichtblech 28 weisen eine gemeinsame vertikale Mittelachse 30 auf.

Unterhalb der Tragstangen 50 befindet sich bis zum Abstützblech 34 ein in Fig. 1 rechts unten angedeutetes deutliches Spiel 67 von z.B. 5 bis 10 mm, durch welches das in folgendem beschriebene Bewegungsspiel des Bodens 17 gewährleistet wird.

Die Arbeitsweise des beschriebenen Kaminofens ist wie folgt:

Wenn der in Fig. 1 gestrichelt angedeutete Brennstoff 21 beispielsweise in Form von Holzstücken auf den Boden 17 und insbesondere den Rost 18 aufgelegt ist, wird die Vorspannkraft der entsprechend ausgelegten Tragfedern 24 an den vier Ecken des Ofengehäuses 23 überwunden, und der Boden 17 drückt die Tragstangen 50 unter weiterer Zusammendrückung der Tragfedern 24 solange zusammen, bis das Spiel 67 zwischen dem unteren Ende der Stangen 50 und dem Abstützblech 34 überwunden ist. Hierbei hebt die Verschlußklappe 20 vom unteren Rande der Luftzufuhröffnung 15 ab, so daß dort ein Ringspalt entsteht, durch welchen entsprechend den beiden gestrichelten Pfeillinien in Fig. 1 Außenluft in den von dem kreiszylindrischen Blech 28, dem Schlauch 29 und der Bodenplatte 27 abgegrenzten Raum eintreten kann. Die Luft gelangt durch die oben beschriebenen Ausschnitte in den Bodenteilen 66 der Wände des Aschekastens 26 hindurch entsprechend den gestrichelten Pfeillinien in dem Zwischenraum 68 zwischen dem Aschekasten 26 und dem kreiszylindrischen Blech 28 nach oben zum Rost 18, wo die Luft dann für die Verbrennung des gestrichelt angedeuteten Brennstoffes 21 zur Verfügung steht.

Von Hand kann über die Handhabe 64 das Gestänge 32 nach unten bewegt werden, wodurch sich die Klappe 31 durch Schwenken um die Achse 63 nach unten bzw. ein Schieber öffnet und die Zusatzluftzufuhröffnung 16 freigibt, wodurch weitere Luft in das Innere des Abdichtbleches 28 eintreten und beispielsweise zum Anheizen zur Verfügung stehen kann.

Mit zunehmender Verbrennung wird der Rost 18 entlastet und es fällt auch Asche durch die Stäbe des Rostes 18 in Richtung der strichpunktierten Pfeillinien nach unten in den Aschekasten 26, wodurch insgesamt der Boden 17 zunehmend entlastet wird, bis schließlich die Kraft der Federn 24, Gegengewichte oder anderer Bauteile ausreicht, um den Boden 17 anzuheben. Bei Unterschreiten einer bestimmten Brennstoffmenge 21 nimmt schließlich der Boden 17 wieder die aus Fig. 1 ersichtliche oberste Position ein, in welcher die Luftzufuhröffnung 15 in der Bodenplatte 27 vollständig verschlossen ist. Beim Verbrennen des Brennstoffs 21 nimmt die Drosselung der Luftzufuhr an der Luftzufuhröffnung 15 stetig zu, so daß in jedem Augenblick die für die Verbrennung zur Verfügung stehende Luftmenge optimiert wird.

Bei vollständig geschlossenen Luftzufuhröffnungen 15, 16 kann aufgrund der hermetischen Abdichtung des Raumes unterhalb des Rostes 18 keine Luft von unten an den Rost 18 gelangen. Für die vollständige Verbrennung steht dann jedoch noch die durch den Luftkanal 14 und den Luftzufuhrschlitz 22 unterhalb der Lufteintrittsschlitze am oberen Rand der Feuerraumtür 37 und durch den Kanal 14 eintretende Luft zur Verfügung.

Besonders hinzuweisen ist auf die räumliche Kompaktheit der automatischen Luftsteueranordnung gemäß Fig. 1. Durch die konzentrische Anordnung von Abdichtblech 28 und Aschekasten 26 wird praktisch der gesamte unterhalb des Rostes 18 vorhandene Raum für die Ascheaufnahme zur Verfügung gestellt, ohne daß die Luftzufuhrsteuerung beeinträchtigt wird.

Besonders vorteilhaft ist weiter, daß die gesamte Anordnung aus dem Boden 17 und den daran befestigten Teilen bis zur Bodenplatte 27 problemlos nach oben von den Tragstangen 50 abgehoben und durch die Frontöffnung 33 bei geöffneter Tür 37 herausgenommen bzw. eingesetzt werden kann.

Dadurch wird der untere Teil des Innenraums des Ofengehäuses 23 (Fig. 2) voll zugänglich und kann beispielsweise mit Hilfe eines Staubsaugers von auf dem Abstützblech 34 befindlicher Asche oder sonstigen Verunreinigungen gereinigt werden. Auch können auf diese Weise ohne jeden Montage und Demontageaufwand eventuelle Reparaturarbeiten am Boden-Aufnahme-Teil des Ofens vorgenommen werden.

Unterhalb der Abstützfläche 34 weist das Ofengehäuse vorzugsweise höhenverstellbare Füße 69 auf.

## Patentansprüche

1. Mit festen Brennstoffen wie Holz betriebener Heizofen, insbesondere Kaminofen, mit einem seitlich oder oben in einen Rauchabzug (11) mündenden Verbrennungsraum (13) mit Luftzufuhr (14, 15, 16, 22), mit mindestens einer mittels einer Verschlußanordnung (20) gesteuert zu öffnenden oder teilweise oder ganz schließbaren Luftzuführöffnung (15), wobei die Verschlußanordnung (20) in Abhängigkeit von dem auf dem Boden (17) liegenden Brennstoffgewicht automatisch betätigt wird, derart, daß bei unverbranntem Brennstoff (21) die Verschlußanordnung (20) maximal geöffnet und bei vollständig verbranntem Brennstoff (21) geschlossen ist, und wobei der Boden (17) im Ofengehäuse (23) gegen eine Kraft (24) nach unten verschiebbar angeordnet und mit der bzw. den Verschlußanordnung(en) (20), die der bzw. den gesteuerten Luftzufuhröffnung(en) zugeordnet ist bzw. sind, mechanisch derart gekoppelt ist, daß die Verschlußanordnung(en) (20) bei in der oberen Anschlagstellung (25) befindlichem Boden (17) geschlossen und bei eingefüllter Soll-Brennstoffmenge voll geöffnet ist bzw. sind,
dadurch **gekennzeichnet**,
daß im Boden des Heizofens ein herausnehmbarer Rost (18) angeordnet ist, daß sich unter dem Rost (18) ein Ascheaufnahmeraum (19) und wenigstens ein Teil der Luftzufuhr (15, 16) befindet und daß die Verschlußanordnung(en) (20) über mechanische Zwischenglieder (28, 57, 58, 61, 62) mit dem Boden (17) zu einer Baueinheit verbunden ist bzw. sind, so daß die Verschlußanordnung(en) sich synchron mit dem Boden bewegt bzw. bewegen, so daß stets gerade die für eine optimale Verbrennung erforderliche Luftmenge dem Brennstoff (21) zugeführt wird.

2. Heizofen nach Anspruch 1,
dadurch **gekennzeichnet,**
daß die Abhängigkeit der Drosselung der Luftzufuhr von dem Abbrand nicht-linear ist, derart, daß die Zunahme der Drosselung in Laufe des Abbrennvorganges größer wird ist als am Anfang desselben.

3. Heizofen nach Anspruch 1 oder 2,
dadurch **gekennzeichnet,**
daß die Verschlußanordnung (20) die zugeordnete Luftzufuhröffnung (15) bzw. die zugeordneten Luftzufuhröffnungen nach Unterschreiten eines bestimmten Brennstoffgewichtes vollständig schließt.

4. Heizofen nach einem der vorhergehenden Ansprüche,
dadurch **gekennzeichnet,**
daß außer der bzw. den durch die Verschlußanordnung (20) steuerbaren Luftzufuhröffnungen (15) noch wenigstens eine weitere, dauernd offene Luftzufuhröffnung (14, 22) vorgesehen ist.

5. Heizofen nach Anspruch 4,
dadurch **gekennzeichnet,**
daß die dauernd offene Luftzufuhr (14, 22) sich oberhalb des Bodens (17) befindet.

6. Heizofen nach einem der vorhergehenden Ansprüche,
dadurch **gekennzeichnet,**
daß unterhalb des Bodens (17) eine oder mehrere von Hand zu schließende oder ganz oder teilweise zu öffnende Zusatzluftzufuhröffnungen (16) vorgesehen sind.

7. Heizofen nach einem der vorhergehenden Ansprüche,
dadurch **gekennzeichnet,**
daß der den Rost (18) enthaltende Boden (17) im Ofengehäuse (23) gegen Feder-, Gewichts- oder ähnliche Kraft (24) nach unten verschiebbar angeordnet und durch die vorgenannte Kraft (24) solange in einer oberen Anschlagstellung (25) gehalten ist, bis die Soll-Brennstoffmenge auf dem Boden (17) eingefüllt ist, worauf der Boden (17) in seine untere Position absinkt,
daß die gesteuerte Luftzufuhröffnung (15) bzw. die gesteuerten Luftzufuhröffnungen in einer Bodenplatte (27) vorgesehen sind, die unterhalb des Bodens angeordnet ist, und daß der Boden (17) mechanisch mit einer der gesteuerten Luftzufuhröffnung (15) bzw. den gesteuerten Luftzufuhröffnungen zugeordneten Verschlußklappe (20) oder mehreren Verschlußklappen derart gekuppelt ist, daß die Verschlußklappe(n) (20) bei in der oberen Anschlagstellung (25) befindlichem Boden (17) geschlossen und bei eingefüllter Soll-Brennstoffmenge voll geöffnet ist sowie sich bei zunehmenden Abbrand zunehmend in Schließrichtung bewegt, bis sie nach Unterschreiten eines bestimmten Brennstoffgewichtes wieder geschlossen ist.

8. Heizofen nach einem der vorhergehenden Ansprüche,
dadurch **gekennzeichnet,**
daß unterhalb des Rostes (18) ein Aschekasten (26) angeordnet ist, der sich nicht am Boden (17) abstützt.

9. Heizofen nach Anspruch 7 und 8,
dadurch **gekennzeichnet,**
daß der Aschekasten (26) sich unmittelbar auf einer fest mit dem Ofengehäuse (23) verbundenen Bodenplatte (27) im unteren Bereich des Ofengehäuses (23) abstützt.

10. Heizofen nach einem der Ansprüche 7 bis 9,
dadurch **gekennzeichnet,**
daß der Aschekasten (26) als unter dem Rost (18) angeordneter Topf ausgebildet und von einem unten am Boden (17) rund um den Rost (18) luftdicht angebrachten Zylinder (28) umgeben ist, der unten über eine luftdichte Teleskopverbindung oder über einen feuerfesten Schlauch (29) mit der Bodenplatte (27) luftdicht derart verbunden ist, daß die vertikale Verschiebbarkeit des Bodens (17) gewährleistet ist.

11. Heizofen nach einem der Ansprüche 7 bis 10,
dadurch **gekennzeichnet,**
daß in der Bodenplatte (27) die Zusatzluftzufuhröffnung (16) vorgesehen ist, die durch eine Anheiz- bzw. Brennstoffwählklappe (31) oder einen Schieber über einen von Hand betätigbaren Mechanismus (32) betätigbar ist.

12. Heizofen nach einem der Ansprüche 7 bis 11,
dadurch **gekennzeichnet,**
daß der Boden (17) mit dem Rost (18) sowie der Bodenplatte (27) und den daran befestigten Bauelementen aus dem Ofengehäuse (23) durch die Frontöffnung (33) herausnehmbar ausgebildet ist.

13. Heizofen nach einem der vorhergehenden Ansprüche,
dadurch **gekennzeichnet**,
daß der Rost (18) hochklappbar im Boden (17) angeordnet ist.

14. Heizofen nach einem der Ansprüche 10 bis 13,
dadurch **gekennzeichnet**,
daß sich vom unteren Ende des als Blechmantel ausgebildeten Zylinders (28) über zwei diametral gegenüberliegende Zwischenglieder (57) eine Querschiene (58) parallel zu der Bodenplatte (27) erstreckt.

## Claims

1. Heating stove operated with solid fuels such as wood, in particular a chimney stove, with a combustion chamber (13) which has an air supply (14, 15, 16, 22) and which opens into a flue (11) from the side or from the top, with at least one air supply opening (15) which can be controlled to be opened or partially or completely closed via a closing arrangement (20), wherein the closing arrangement (20) is automatically actuated depending on the fuel weight lying on the base (17) such that the closing arrangement (20) is open up to a maximum in the case of unburned fuel (21) and closed in the case of entirely burned fuel (21), and wherein the base (17) in the stove housing (23) is arranged to be displaceable in the downward direction against a force (24) and is mechanically coupled with the closing arrangement(s) (20) which is or are associated with the controlled air supply opening(s) such that the closing arrangement(s) (20) is or are closed in the case of a base (17) which is in the upper abutment position (25) and is or are completely open in the case of a filled-up desired amount of fuel,
characterised in that
a grate (18) which can be taken out is arranged in the base of the heating stove;
in that there is an ash receiving space (19) and at least a part of the air supply (15, 16) under the grate (18);
and in that the closing arrangement(s) (20) is or are connected to the base (17) via mechanical intermediate members (28, 57, 58, 61, 62) to form a constructional unit, so that the closing arrangement(s) moves or move synchronous with the base, so that exactly the air amount required for an optimum combustion is always supplied to the fuel (21).

2. Heating stove in accordance with claim 1,
characterised in that
the dependence of the throttling of the air supply from the burn-off is non-linear, such that the increase of the throttling becomes larger during the course of the burn-off process than it was at the beginning of the same.

3. Heating stove in accordance with claim 1 or 2,
characterised in that
the closing arrangement (20) completely closes the associated air supply opening (15) or the associated air supply openings after the falling below a specific fuel weight.

4. Heating stove in accordance with one of the preceding claims,
characterised in that
at least one further, continually open air supply opening (14, 22) is provided aside from the air supply opening(s) (15) which can be controlled by the closing arrangement (20).

5. Heating stove in accordance with claim 4,
characterised in that
the continually open air supply (14, 22) is above the base (17).

6. Heating stove in accordance with one of the preceding claims,
characterised in that
one or more additional air supply openings (16), which are to be manually closed or completely or partially opened, are provided below the base (17).

7. Heating stove in accordance with one of the preceding claims,
characterised in that
the base (17) containing the grate (18) is arranged to be displaceable in the downward direction against a spring force, weight, or similar force (24) and is held in an upper abutment position (25) by the aforementioned force (24) until the desired fuel amount is filled on the base (17), following which the base (17) sinks down to its lower position;
in that the controlled air supply opening (15) or the controlled air supply openings are provided in a base plate (27) which is arranged below the base;
and in that the base (17) is mechanically coupled with a closing flap (20) or a plurality of closing flaps associated with the controlled air supply opening or the controlled air supply openings such that the closing flap(s) (20) is or are closed in the case of a base (17) which is in the upper abutment position (25) and is or are completely open in the case of a filled-up desired amount of fuel and increasingly moves or move in the closing direction in the case of increasing burn-off until it or they are once again closed after the falling below of a specific fuel weight.

8. Heating stove in accordance with one of the preceding claims,
characterised in that
an ash chest (26) which does not support itself at the base (17) is arranged below the grate (18).

9. Heating stove in accordance with claim 7 and 8,
characterised in that
the ash chest (26) supports itself immediately on a base plate (27) which is rigidly connected to the stove housing (23) in the lower region of the stove housing (23).

10. Heating stove in accordance with one of the claims 7 to 9,
characterised in that
the ash chest (26) is formed as a pot which is arranged under the grate (18), and is surrounded by a cylinder (28) which is secured at the bottom of the base (17) around the grate (18) in an air-tight manner, the cylinder (28) being connected to the base plate (27) in an air-tight manner via an air-tight telescope connection or via a fire-resistant hose (29), such that the vertical displaceability of the base (17) is ensured.

11. Heating stove in accordance with one of the claims 7 to 10,
characterised in that
the additional air supply opening (16), which can be actuated through a heating flap or a fuel selection flap (31) or a slider via a mechanism (32) which can be manually actuated, is provided in the base plate (27).

12. Heating stove in accordance with one of the claims 7 to 11,
characterised in that
the base (17) together with the grate (18) as well as the base plate (27) and the constructional elements secured thereto is formed to be removable from the stove housing (23) through the front opening (33).

13. Heating stove in accordance with one of the preceding claims,
characterised in that
the grate (18) is arranged in the base (17) to be able to be folded upward.

14. Heating stove in accordance with one of the claims 10 to 13,
characterised in that
a transverse rail (58) extends parallel to the base plate (27) from the lower end of the cylinder (28) formed as a metal jacket over two diametrically opposite intermediate members (57).

## Revendications

1. Poêle de chauffage exploité avec des combustibles solides tels que du bois, en particulier poêle de cheminée, avec un espace de combustion (13) débouchant latéralement ou en haut dans une extraction de fumée (11) avec amenée d'air (14, 15, 16, 22), avec, au moins, une ouverture d'amenée d'air (15), commandée au moyen d'un agencement d'obturation (20), à ouvrir, ou partiellement ou en totalité susceptible d'être fermée, l'agencement d'obturation (20) étant actionné automatiquement en fonction du poids de combustible se trouvant sur le fond (17), de telle sorte, que lors de combustible (21) non consumé, l'agencement d'obturation (20) ouvre au maximum, et, lors de combustible (21) complètement consumé, est fermé, et le fond (17) dans l'enveloppe de poêle (29) étant agencé translatable vers le bas à l'encontre d'une force (24), et, avec l'agencement d'obturation ou bien les agencements d'obturation (20), qui est, ou bien sont, associé(s) avec l'ouverture d'amenée d'air ou bien les ouvertures d'amenée d'air commandée(s), étant couplé mécaniquement de telle sorte, que l'agencement d'obturation (20) ou les agencements d'obturation (20), lors de fond (17) se trouvant dans la position de butée (25) supérieure, est ou bien sont fermé(s), et, lors de quantité de combustible prévue introduite, est ou bien sont complètement ouvert(s), caractérisé en ce que, dans le fond du poêle de chauffage, une grille (18) extrayable est agencée, en ce que, sous la grille (18), se trouve un espace de réception de cendre (19) et au moins une partie de l'amenée d'air (15, 16), et en ce que le ou les agencement(s) d'obturation (20) est ou bien sont relié(s) en une unité constitutive, par l'intermédiaire d'organes intermédiaires mécaniques (28, 57, 58, 61, 62), avec le fond (17), de sorte que le ou les agencement(s) d'obturation se meut, ou bien se meuvent, en synchronisme avec le fond, de sorte que, constamment, est amenée au combustible (21) justement la quantité d'air requise pour une combustion optimale.

2. Poêle de chauffage selon la revendication 1, caractérisé en ce que la dépendance de l'étranglement de l'amenée d'air de la combustion est non linéaire, de telle sorte que l'accroissement de l'étranglement au cours de l'opération de combustion est devenu plus grand qu'au commencement de celle-ci.

3. Poêle de chauffage selon la revendication 1 ou la revendication 2, caractérisé en ce que l'agencement d'obturation (20) ferme complètement l'ouverture d'amenée d'air (15) associée, ou bien les ouvertures d'amenée d'air associées, après venue en dessous d'un poids de combustible déterminé.

4. Poêle de chauffage selon une des précédentes revendications, caractérisé en ce que, en dehors du ou bien des ouverture(s) d'amenée d'air (15) commandables par l'agencement d'obturation (20), encore au moins une autre ouverture d'amenée d'air (14, 22) ouverte en permanence est prévue.

5. Poêle de chauffage selon la revendication 4, caractérisé en ce que l'amenée d'air (14, 22) ouverte en permanence se trouve au-dessus du fond (17).

6. Poêle de chauffage selon une des précédentes revendications, caractérisé en ce qu'au-dessous du fond (17), une ou plusieurs ouverture(s) d'amenée d'air additionnel (16), à fermer ou à ouvrir complètement ou partiellement à la main, sont prévues.

7. Poêle de chauffage selon une des précédentes revendications, caractérisé en ce que le fond (17) contenant la grille 18 est agencé translatable vers le bas, dans l'enveloppe de poêle (23) contre une force de ressort, de poids, ou une autre force semblable (24), et est maintenu, par la force (24) prénommée, dans une position de butée (25) supérieure, continuellement, jusqu'à ce que la quantité de combustible à introduire sur le fond (17) soit versée, après quoi, le fond (17) s'abaisse dans sa position inférieure, en ce que l'ouverture d'amenée (15) commandée, ou bien les ouvertures d'amenée d'air commandées, sont prévues dans une plaque de fond (27), qui est agencée au-dessous du fond, et en ce que le fond (17) est couplé mécaniquement avec un volet d'obturation (20) ou plusieurs volets d'obturation associé(s) à l'ouverture d'amenée d'air (15) commandée ou bien aux ouvertures d'amenée d'air commandées de telle sorte, que le volet d'obturation (20) ou les volets d'obturation (20), lors de fond (17) se trouvant dans la position de butée (25) supérieure, est ou sont fermé(s), et, lors de quantité de combustible à fournir versée, est ou sont complètement ouvert(s), et, aussi, lors de combustion croissante, se meut ou se meuvent de façon croissante en direction de fermeture, jusqu'à ce qu'il(s), après venue en dessous d'un poids de combustible déterminé, soit ou soient à nouveau fermé(s).

8. Poêle de chauffage selon une des précédentes revendications, caractérisé en ce qu'au-dessous de la grille (18), est agencé un cendrier (26), qui ne s'appuie pas au fond (17).

9. Poêle de chauffage selon les revendications 7 et 8, caractérisé en ce que le cendrier (26) s'appuie directement sur une plaque de fond (27) reliée fixe avec l'enveloppe de poêle (23), dans la région inférieure de l'enveloppe de poêle (23).

10. Poêle de chauffage selon une des revendications 7 à 9, caractérisé en ce que le cendrier (26) est constitué comme un pot agencé au-dessous de la grille (18) et est entouré par un cylindre (28) adjoint, étanche à l'air, en bas, au fond (17), tout autour de la grille (18), qui, en bas, par l'intermédiaire d'une liaison télescopique étanche à l'air ou par l'intermédiaire d'un tuyau souple (29) à l'épreuve du feu, est relié étanche à l'air avec la plaque de fond (27) de telle sorte, que la capacité de translation verticale du fond (17) est garantie.

11. Poêle de chauffage selon une des revendications 7 à 10, caractérisé en ce que, dans la plaque de fond (27), l'ouverture d'amenée d'air additionnel (16) est prévue, qui est actionnable, par un volet d'échauffement ou bien de choix de combustible (31) ou un coulisseau, par l'intermédiaire d'un mécanisme (32) actionnable à la main.

12. Poêle de chauffage selon une des revendications 7 à 11, caractérisé en ce que le fond (17), avec la grille (18) ainsi que la plaque de fond (27) et les éléments constitutifs fixés à celle-ci, est constitué extrayable hors de l'enveloppe de poêle (23), à travers l'ouverture frontale (33).

13. Poêle de chauffage selon une des précédentes revendications, caractérisé en ce que la grille (18) est agencée repliable vers le haut dans le fond (17).

14. Poêle de chauffage selon une des revendications 10 à 13, caractérisé en ce qu'un rail transversal (58) s'étend parallèle à la plaque de fond (27), de l'extrémité inférieure du cylindre (28) constitué comme enveloppe de tôle, par l'intermédiaire de deux organes intermédiaires (57) se trouvant diamétralement à l'opposé.
